# EUROPÄISCHE PATENTSCHRIFT

(11) **EP 3 011 575 B1**
(45) Veröffentlichungstag und Bekanntmachung des Hinweises auf die Patenterteilung: **30.08.2017**
(21) Anmeldenummer: 14747005.8
(22) Anmeldetag: 31.07.2014
(51) Int. Cl.: H01H 1/54, H01H 77/10

(54) **VORRICHTUNG ZUR ÜBERTRAGUNG VON KRÄFTEN**
DEVICE FOR TRANSMISSION OF FORCES
DISPOSITIF DE TRANSFERT DE FORCES

(30) Priorität: 13.08.2013 DE 102013216018
(43) Veröffentlichungstag der Anmeldung: 27.04.2016
(73) Patentinhaber: Siemens Aktiengesellschaft, 80333 München (DE)
(72) Erfinder: GODESA, Ludvik, 12159 Berlin (DE); BÖTTCHER, Martin, 10587 Berlin (DE); FREUNDT, Karsten, 14612 Falkensee (DE)
(86) Internationale Anmeldenummer: PCT/EP2014/066454
(87) Internationale Veröffentlichungsnummer: WO 2015/022194

(56) Entgegenhaltungen:
- WO-A1-93/20571
- WO-A2-01/09912
- DE-A1-102008 049 789

## Beschreibung

Die Erfindung betrifft eine Vorrichtung zur Übertragung von Kräften auf einem Bewegkontaktanschlussbolzen eines Kontaktsystems aus einem Bewegkontakt und einem weiteren Kontakt eines Schaltgerätes, mit einem zumindest teilweise flexiblen, zum elektrischen Verbinden des Bewegkontaktanschlussbolzens mit einem Anschluss des Schaltgerätes vorgesehenen Leitelement mit mindestens einem Schenkel und einem zweiten Schenkel, die zum gegenseitigen Stromfluss angeordnet sind, um so eine elektromagnetische Kraft zu erzeugen, wobei der erste Schenkel ortsfest in einem Gehäuse des Schaltgerätes angeordnet ist.

Eine derartige Vorrichtung zur Übertragung von Kräften ist aus der älteren Anmeldung DE 10 2012 216 974 der gleichen Anmelderin bekannt. Die dort offenbarte Vorrichtung zur Übertragung von Kräften weist eine Anordnung mit einem zumindest teilweise flexiblen Leitelement mit einem ersten Schenkel und einem zweiten Schenkel auf, die zum gegensinnigen Stromfluss angeordnet sind, um so eine elektromagnetische Kraft zu erzeugen und umfasst eine verklinkbare Hebelanordnung, durch die die elektromagnetische Kraft einerseits zur Erhöhung der Kontaktdruckkraft bei geschlossenem Kontaktsystem und andererseits bei einem Ausschaltvorgang zur Unterstützung des Öffnungsvorgangs des Kontaktsystems nutzbar ist. Das Dokument "WO 93/20571 A1" offenbart eine Vorrichtung zur Übertragung von Kräften auf einem Bewegkontaktanschlussbolzen eines Kontaktsystems, gemäß dem Oberbegriff des Anspruchs 1. Aufgabe der vorliegenden Erfindung ist es, eine Vorrichtung der eingangs genannten Art weiterzubilden, welche über einen einfachen Aufbau verfügt.

Erfindungsgemäß gelöst wird dies bei einer Vorrichtung der eingangs genannten Art dadurch, dass der zweite Schenkel an einer fest mit dem Bewegkontaktanschlussbolzen verbundenen Stützplatte derart entlanggeführt und gehalten ist, dass eine in einem Kurzschluss auftretende elektromagnetische kraft zwischen dem ersten Schenkel und dem zweiten Schenkel zum Vergrößern einer von einer Kontaktdruckfeder ausgeübten Kontaktdruckkraft in dem Bewegkontaktanschlussbolzen einleitbar ist, wobei die Stützplatte in dem Gehäuse des Schaltgerätes gleitend beweglich geführt ist.

Durch eine derartige Anordnung des zweiten Schenkels entlang einer mit dem Bewegkontaktanschlussbolzen verbundenen Stützplatte derart, dass die in einem Kurzschlussfall bei einem hohen Kurzschluss auftretende elektromagnetische Kraft durch den gegensinnigen Stromfluss durch ersten und zweiten Schenkel über die fest mit dem Bewegkontaktanschlussbolzen verbundene Stützplatte in diesen eingeleitet wird, ist in einfacher Weise ermöglicht, dass die Kontaktdruckkraft, welche durch die Kontaktdruckfeder auf den Bewegkontaktanschlussbolzen ausgeübt wird, durch diese elektromagnetische Kraft erhöht wird, so dass im Kurzschlussfall bei einem hohen Kurzschlussstrom zunächst ein Öffnungsfordern des Kontaktsystems für eine bestimmte Zeit verhindert wird. Dies ist nötig, da das Kontaktsystem eines Schaltgerätes auch in einem Kurzschlussfall eine kontrollierte Zeit geschlossen gehalten werden muss, um den Kurzschluss in einem Energieverteilungssystem lokalisieren zu können.

In einer vorteilhaften Weiterbildung der Erfindung weist das Gehäuse des Schaltgerätes an Seitenwänden Auflageflächen zur ortsfesten Anordnung des ersten Schenkels auf. Durch derartige Auflageflächen im Gehäuse des Schaltgerätes ist in einfacher Weise eine ortsfeste Lagerung des ersten Schenkels im Gehäuse ermöglicht, so dass durch die Anordnung vom ersten und zweiten Schenkel zum gegenseitigen Stromfluss die entstehende elektromagnetische Abstoßungskraft zwischen erstem und zweitem Schenkel wirksam über die Stützplatte in den Bewegkontaktanschlussbolzen eingeleitet werden kann.

In einer besonders vorteilhaften Ausgestaltung der Erfindung weist das Gehäuse des Schaltgerätes eine Innenabmessung zwischen seinen Seitenwänden auf, welche geringfügig größer ist als eine Außenabmessung der Stützplatte derart, dass die Stützplatte innerhalb des Gehäuses zwischen den Seitenwänden des Gehäuses gleitend beweglich geführt ist. In weiterer vorteilhafter Ausgestaltung der Erfindung weist das Gehäuse des Schaltgerätes eine Innenabmessung zwischen einer Führungsfläche eines ersten Anschlusses und einem weiteren Führungselement einer hinteren Gehäusewand auf, welche geringfügig größer ist als eine Außenabmessung der Stützplatte derart, dass die Stützplatte innerhalb des Gehäuses zwischen der Führungsfläche und dem weiteren Führungselement des Gehäuses gleitend beweglich geführt ist.

Durch derartige Innenabmessungen zwischen den Seitenwänden des Gehäuses des Schaltgerätes bzw. zwischen einer Führungsfläche eines ersten Anschlusses und einem weiteren Führungselement einer hinteren Gehäusewand, welche der Außenabmessung der Stützplatte angepasst sind, ist in einfacher Weise eine gleitend bewegliche Führung der Stützplatte innerhalb des Gehäuses des Schaltgerätes ausgebildet, so dass insbesondere in vorteilhafter Weise die bei einem Kurzschlussstrom auftretenden Querkräfte nicht zu einer Auslenkung bzw. Querbeanspruchung der gesamten Anordnung führen, sondern durch die Führung der Stützplatte innerhalb des Gehäuses des Schaltgerätes von diesem aufgenommen werden, ohne dass Querbeanspruchungen beispielsweise von Bewegkontaktanschlussbolzen oder anderen beweglichen Teilen auftreten.

Die Erfindung wird im Folgenden anhand der Zeichnung und eines Ausführungsbeispiels mit Bezug auf die beiliegenden Figuren näher erläutert. Es zeigen:
- Fig. 1: eine dreidimensionale schematische Ansicht einer erfindungsgemäßen Vorrichtung in einem Schaltgerät;
- Fig. 2: eine Detailansicht des Ausführungsbeispiels der Fig. 1.

Figur 1 zeigt ein Schaltgerät 1 in Form eines Leistungsschalters mit einer dreiphasigen Anordnung, wie er beispielsweise zur Energieverteilung im Mittelspannungsbereich eingesetzt wird. Für jede Phase des Schaltgerätes 1 ist ein Pol 2, 3, 4 jeweils mit einem Gehäuse 5 vorgesehen. In der Detaildarstellung der Figur 2 ist dabei das Gehäuse 5 des Poles 2 der Figur 1 der besseren Übersichtlichkeit halber teilweise transparent dargestellt, wobei das Gehäuse 5 typischerweise aus einem isolierenden Material, beispielsweise Epoxidharz oder einem anderen Kunststoff, ausgebildet ist, um die Pole 2, 3 und 4 gegeneinander elektrisch zu isolieren. Weiterhin wird im Folgenden lediglich der Pol 2 näher beschrieben. Die Pole 3 und 4 weisen den gleichen Aufbau auf. Der Übersichtlichkeit halber und zum Zwecke der besseren Beschreibung ist vom Pol 4 lediglich das Polgehäuse dargestellt. Jeder der Pole 2, 3 und 4 umfasst eine Vakuumschaltröhre 6 mit einem in einem vakuumdichten Gehäuse angeordneten, figürlich nicht ersichtlichen Kontaktsystem aus einem Bewegkontakt und einem Festkontakt zum Schalten bzw. Unterbrechen eines über das Schaltgerät 1 geführten Stromes, wobei insbesondere beispielsweise in einem Kurzschlussfall nach einer vorbestimmten Zeit das Schaltgerät 1 zum Abschalten des mit dem Schaltgerät 1 verbundenen Teiles des Energieversorgungsnetzes vorgesehen ist. Der Bewegkontakt des Kontaktsystems der Vakuumschaltröhre 6 ist über einen Bewegkontaktanschlussbolzen 7 vakuumdicht aus der Vakuumschaltröhre 6 herausgeführt und über eine Antriebsstange 8 mit einem figürlich ebenfalls nicht dargestellten Antrieb zum Einleiten einer Antriebsbewegung zum Öffnen bzw. Schließen des Kontaktsystems mechanisch gekoppelt, wobei eine figürlich nicht dargestellte Kontaktdruckfeder über die Antriebsstange eine Kontaktdruckkraft auf den Bewegkontakt der Vakuumschaltröhre im geschlossenen Zustand ausübt. Die Antriebsstange 8 weist ein mit Rippen 9 versehenes isolierendes Element 10 zur elektrischen Entkopplung von Antrieb und Bewegkontaktanschlussbolzen auf. Der Bewegkontaktanschlussbolzen 7 ist mit einem ersten Anschluss 11 des Schaltgerätes 1 über einen flexibles Leiterelement 12 elektrisch leitend verbunden, der Festkontakt des Kontaktsystems der Vakuumschaltröhre 6 ist über einen Festkontaktanschlussbolzen mit einem zweiten Anschluss 13 des Schaltgerätes 1 elektrisch leitend verbunden, wobei der erste Anschluss 11 und der zweite Anschluss 13 zum elektrisch leitenden Verbinden beispielsweise mit einer Schaltanlage bzw. einem Energieverteilungsnetz vorgesehen sind. Das flexible Leiterelement 12 umfasst einen ersten Schenkel 14, welcher ortsfest im Gehäuse 5 angeordnet ist, in dem er auf Auflageflächen 15 des Polgehäuses 5 aufliegt, die im Gehäuse des Poles 4 besser ersichtlich sind. Ein zweiter Schenkel 16 des flexiblen Leiterelementes 12 ist elektrisch leitend mit dem Bewegkontaktanschlussbolzen 7 verbunden und an einer fest mit dem Bewegkontaktanschlussbolzen 7 verbundenen Stützplatte entlang geführt und daran gehalten. Der erste Schenkel 14 und der zweite Schenkel 16 sind dabei derart angeordnet, dass ein über das Schaltgerät 1 geführter Strom den ersten Schenkel 14 und den zweiten Schenkel 16 gegensinnig durchfließt, so dass eine elektromagnetische abstoßende Kraft zwischen dem ersten Schenkel 14 und dem zweiten Schenkel 16 erzeugt wird. Der zweite Schenkel 16 ist dabei unterhalb der Stützplatte 17 entlang dieser geführt und gehalten, so dass eine derartige elektromagnetische Abstoßungskraft zwischen erstem Schenkel 14 und zweitem Schenkel 16 durch die ortsfeste Anordnung des ersten Schenkels 14 an den Auflageflächen 15 des Gehäuses 5 über den zweiten Schenkel 16 auf die Stützplatte wirkt und damit den Bewegkontaktanschlussbolzen 7 nach oben im Ausführungsbeispiel drückt und auf das Kontaktsystem aus Bewegkontakt und Festkontakt der Vakuumschaltröhre 6 eine Kontaktdruckkraft ausübt, welche die Kontaktdruckkraft der Kontaktdruckfeder 9 im geschlossenen Zustand des Kontaktsystems unterstützt bzw. vergrößert. Die Gehäuse 5 der Pole 2, 3 und 4 des Schaltgerätes 1 weisen dabei zwischen Seitenwänden 18 und 19 eine Innenabmessung auf, welche geringfügig größer ist als eine Außenabmessung der Stützplatte 17 derart, dass die Stützplatte 17 innerhalb des Gehäuses 5 zwischen den Seitenwänden 18 und 19 des Gehäuses 5 der Pole 2, 3 und 4 gleitend beweglich geführt ist, so dass auftretende Querkräfte bei einem Kurzschlussstrom vom Gehäuse 5 aufgenommen werden, um insbesondere nicht zu einer Auslenkung von beweglichen Teilen wie beispielsweise dem Bewegkontaktanschlussbolzen oder der flexiblen Leiterelemente führen können. Weiterhin ist die Stützplatte neben der seitlichen Führung auch an der hinteren Gehäusewand des Gehäuses 5 und vorne an einem am ersten Anschluss 11 vorgesehenen Führungselement geführt, wie mit Bezug auf die Figur 2 weiter unten näher erläutert.

Figur 2 zeigt eine Detailansicht des Poles 2 aus der Figur 1 mit der Vakuumschaltröhre 6 und dem Bewegkontaktanschlussbolzen 7, welcher über das flexible Leiterelement 12 elektrisch leitend mit dem ersten Anschluss 11 verbunden ist. Der zweite Schenkel 16 des flexiblen Leiterelementes 12, welcher im Ausführungsbeispiel unterhalb der Stützplatte 17 entlanggeführt an dieser gehalten ist, ist mittels Befestigungselementen 20 mit dem Bewegkontaktanschlussbolzen 7 verbunden, der erste Schenkel 14 ist mittels Befestigungselementen 21 mit dem ersten Anschluss 11 elektrisch leitend verbunden. Der erste Schenkel 14 liegt auf den Auflageflächen 15 des Gehäuses 5 des Schaltgerätes 1 auf und ist damit ortsfest im Gehäuse 5 angeordnet. Der Isolator 10 der Antriebsstange 8 ist ebenfalls ersichtlich, wie auch Befestigungselemente 22 zur Befestigung des ersten Anschlusses 11 am Gehäuse 5. Der erste Anschluss 11 weist weiterhin eine Führungsfläche 23 an seiner der Stützplatte 17 zugewandten Seite auf, welche Führungsfläche 23 zusammen mit einem an der hinteren Gehäusewand des Gehäuses 5 vorgesehenen weiteren Führungselement 24 eine Führung der Stützplatte 17 bildet, indem der Abstand zwischen der Führungsfläche 23 und dem weiteren Führungselement geringfügig größer ist als die Abmessung der Stützplatte 17, derart, dass hier ebenfalls eine gleitend bewegliche Führung ermöglicht ist, durch die analog zur Führung durch die Seitenwände 18 und 19 eine Aufnahme von Kräften gewährleistet und eine Auslenkung beweglicher Teile durch solche Kräfte wirksam unterdrückt ist.

Durch die Anordnung vom ersten Schenkel 14 und zweitem Schenkel 16 zum gegensinnigen Stromfluss wird durch den gegensinnigen Stromfluss eine abstoßende elektromagnetische Kraft zwischen dem ersten Schenkel 14 und dem zweiten Schenkel 16 erzeugt, welche die Kontaktdruckkraft der Kontaktdruckfeder erhöht und insbesondere bei einem auftretenden Kurzschlussstrom zu einer deutlichen Erhöhung der Kontaktdruckkraft führt, so dass bei einem Kurzschlussstrom das Kontaktsystem für eine kontrollierte Zeit geschlossen gehalten werden kann, bis ein Kurzschluss im Energieverteilungsnetz lokalisiert ist und dann anschließend das Kontaktsystem der Vakuumschaltröhre 6 geöffnet werden kann, um ein Abschalten des über das Schaltgerät 1 mit dem Energieverteilungsnetz verbundenen Teiles zu ermöglichen.

Eine derartige Ausbildung einer Vorrichtung zur Übertragung von Kräften auf den Bewegkontaktanschlussbolzen 7 ermöglicht es in einfacher Weise, Antriebe zu verwenden, die einen kostengünstigen und einfachen Aufbau und insbesondere vergleichsweise geringe Federkräfte der Kontaktdruckfeder erfordern, weil durch die elektromagnetische Kraft die Kraft der Kontaktdruckfeder auf das geschlossene Kontaktsystem erhöht wird, so dass bei einer derartigen Anordnung höhere Kurzschlussströme handhabbar sind bei vergleichsweise geringer Antriebsleistung und Kontaktdruckfederkraft.

### Bezugszeichenliste

- 1: Schaltgerät
- 2,3,4: Pole
- 5: Gehäuse
- 6: Vakuumschaltröhre
- 7: Bewegkontaktanschlussbolzen
- 8: Antriebsstange
- 9: Kontaktdruckfeder
- 10: Isolator
- 11: erster Anschluss
- 12: flexibles Leiterelement
- 13: zweiter Anschluss
- 14: erster Schenkel
- 15: Auflagefläche
- 16: zweiter Schenkel
- 17: Stützplatte
- 18,19: Seitenwände
- 20,21,22: Befestigungselemente
- 23: Führungsfläche
- 24: weiteres Führungselement

## Patentansprüche

1. Vorrichtung zur Übertragung von Kräften auf einem Bewegkontaktanschlussbolzen (7) eines Kontaktsystems aus einem Bewegkontakt und einem weiteren Kontakt eines Schaltgerätes (1), mit einem zumindest teilweise flexiblen, zum elektrischen Verbinden des Bewegkontaktanschlussbolzens (7) mit einem Anschluss des Schaltgerätes (1) vorgesehenen Leiterelement (12) mit mindestens einem ersten Schenkel (14) und einem zweiten Schenkel (16), die zum gegenseitigen Stromfluss angeordnet sind, um so eine elektromagnetische Kraft zu erzeugen, wobei der erste Schenkel (14) ortsfest in einem Gehäuse (5) des Schaltgerätes (1) angeordnet ist, wobei
der zweite Schenkel (16) an einer fest mit dem Bewegkontaktanschlussbolzen (7) verbundenen Stützplatte (17) derart entlang geführt und gehalten ist, dass eine in einem Kurzschluss auftretende elektromagnetische kraft zwischen dem ersten Schenkel (14) und dem zweiten Schenkel (16) zum Vergrößern einer von einer Kontaktdruckfeder (9) ausgeübten Kontaktdruckkraft in dem Bewegkontaktanschlussbolzen (7) einleitbar ist, **dadurch gekennzeichnet, dass** die Stützplatte (17) in dem Gehäuse (5) des Schaltgerätes (1) gleitend beweglich geführt ist.

2. Vorrichtung nach Anspruch 1,
**dadurch gekennzeichnet, dass**
das Gehäuse (5) des Schaltgerätes (1) an Seitenwänden (18, 19) Auflageflächen (15) zur ortsfesten Anordnung des ersten Schenkels (14) aufweist.

3. Vorrichtung nach Anspruch 2,
**dadurch gekennzeichnet, dass**
das Gehäuse 5 des Schaltgerätes (1) eine Innenabmessung zwischen seinen Seitenwänden (18, 19) aufweist, welche geringfügig größer ist als eine Außenabmessung der Stützplatte (17) derart, dass die Stützplatte (17) innerhalb des Gehäuses (5) zwischen den Seitenwänden (18, 19) des Gehäuses (5) gleitend beweglich geführt ist.

4. Vorrichtung nach Anspruch 2 oder 3,
**dadurch gekennzeichnet, dass**
das Gehäuse 5 des Schaltgerätes (1) eine Innenabmessung zwischen einer Führungsfläche (23) eines ersten Anschlusses (11) und einem weiteren Führungselement (24) einer hinteren Gehäusewand aufweist, welche geringfügig größer ist als eine Außenabmessung der Stützplatte (17) derart, dass die Stützplatte (15) innerhalb des Gehäuses (5) zwischen der Führungsfläche (23) und dem weiteren Führungselement (24) des Gehäuses (5) gleitend beweglich geführt ist.

## Claims

1. Apparatus for transmitting forces on a moving contact connection pin (7) of a contact system comprising a moving contact and a further contact of a switching device (1), having an at least partially flexible conductor element (12) which is provided for electrically connecting the moving contact connection pin (7) to a connection of the switching device (1) and has at least one first limb (14) and one second limb (16) which are arranged for reciprocal current flow in order to thereby generate an electromagnetic force, wherein the first limb (14) is arranged in a stationary manner in a housing (5) of the switching device (1),
wherein
the second limb (16) is guided along and held on a supporting plate (17), which is fixedly connected to the moving contact connection pin (7), in such a way that an electromagnetic force which occurs in a short circuit can be introduced between the first limb (14) and the second limb (16) in order to increase a contact pressure force, which is exerted by a contact compression spring (9), in the moving contact connection pin (7), **characterized in that** the supporting plate (17) is guided such that it can move in a sliding manner in the housing (5) of the switching device (1).

2. Apparatus according to Claim 1,
**characterized in that**
the housing (5) of the switching device (1) has, on side walls (18, 19), bearing surfaces (15) for arranging the first limb (14) in a stationary manner.

3. Apparatus according to Claim 2,
**characterized in that**
the housing (5) of the switching device (1) has an internal dimension between its side walls (18, 19) which is slightly larger than an external dimension of the supporting plate (17) in such a way that the supporting plate (17) is guided within the housing (5) such that it can move in a sliding manner between the side walls (18, 19) of the housing (5).

4. Apparatus according to Claim 2 or 3,
**characterized in that**
the housing (5) of the switching device (1) has an internal dimension between a guide surface (23) of a first connection (11) and a further guide element (24) of a rear housing wall which is slightly larger than an external dimension of the supporting plate (17) in such a way that the supporting plate (15) is guided within the housing (5) such that it can move in a sliding manner between the guide surface (23) and the further guide element (24) of the housing (5).

## Revendications

1. Dispositif de transfert de forces à un axe (7) de borne de contact mobile d'un système de contact composé d'un contact mobile et d'un autre contact d'un appareil (1) de coupure, comprenant un élément (12) conducteur, souple au moins en partie, prévu pour la liaison électrique de l'axe (7) de borne de contact mobile à une borne de l'appareil (1) de coupure et ayant au moins une première branche (14) et une deuxième branche (16), qui sont disposées, pour un flux de courant opposé, afin de produire ainsi une force électromagnétique, la première branche (14) étant disposée à poste fixe dans un boîtier (5) de l'appareil (1) de coupure,
dans lequel la deuxième branche (16) est guidée le long d'une plaque (17) d'appui reliée de manière fixe à l'axe (7) de borne de contact mobile et y est maintenue, de manière à ce qu'une force électromagnétique, se produisant dans un court-circuit, entre la première branche (14) et la deuxième branche (16), puisse, pour augmenter une force de pression de contact appliquée par un ressort (9) de pression de contact, être appliquée à l'axe (7) de borne de contact mobile,
**caractérisé en ce que**
la plaque (17) d'appui est guidée de manière mobile à glissement dans le boîtier (5) de l'appareil (1) de coupure.

2. Dispositif suivant la revendication 1,
**caractérisé en ce que**
le boîtier (5) de l'appareil (1) de coupure a, sur des parois (18, 19) latérales, des surfaces (15) d'application pour l'application à poste fixe de la première branche (14).

3. Dispositif suivant la revendication 2,
**caractérisé en ce que**
le boîtier 5 de l'appareil (1) de coupure a une dimension intérieure, entre ses parois (18, 19) latérales, qui est légèrement plus grande qu'une dimension extérieure de la plaque (17) d'appui, de manière à ce que la plaque (17) d'appui soit guidée de manière mobile à glissement dans le boîtier (5) entre les parois (18, 19) latérales du boîtier (5).

4. Dispositif suivant la revendication 2 ou 3,
**caractérisé en ce que**
le boîtier (5) de l'appareil (1) de coupure a une dimension intérieure, entre une surface (23) de guidage, une première borne (11) et un autre élément (24) de guidage d'une paroi arrière du boîtier, qui est légèrement plus grande qu'une dimension extérieure de la plaque (17) d'appui, de manière à ce que la plaque (17) d'appui soit guidée de manière mobile à glissement dans le boîtier (5), entre la surface (23) de guidage et l'autre élément (24) de guidage du boîtier (5).
